# EUROPÄISCHE PATENTSCHRIFT

(11) **EP 3 813 600 B1**
(45) Veröffentlichungstag und Bekanntmachung des Hinweises auf die Patenterteilung: **05.11.2025**
(21) Anmeldenummer: 19731138.4
(22) Anmeldetag: 31.05.2019
(51) Int. Cl.: A47F 5/00, A47B 96/02, A47B 57/58, A47F 1/12

(54) **FACHBODENELEMENT FÜR EIN FACHBODENSYSTEM EINES REGALES, FACHBODENRAHMEN, FACHBODENSYSTEM UND REGAL**
SHELF ELEMENT FOR A SHELF SYSTEM OF A RACK, SHELF FRAME, SHELF SYSTEM AND RACK
ÉLÉMENT DE CADRE POUR UN SYSTÈME D'ÉTAGÈRE, CADRE, SYSTÈME DE CADRE ET ÉTAGÈRE

(30) Priorität: 28.06.2018 DE 102018115667
(43) Veröffentlichungstag der Anmeldung: 05.05.2021
(73) Patentinhaber: Nilsson, Rickard, 65582 Diez (DE)
(72) Erfinder: Nilsson, Rickard, 65582 Diez (DE)
(74) Vertreter: Launhardt, Thomas
(86) Internationale Anmeldenummer: PCT/DE2019/100482
(87) Internationale Veröffentlichungsnummer: WO 2020/001680

(56) Entgegenhaltungen:
- EP-A1- 1 514 493
- EP-A1- 1 559 345
- EP-A1- 2 324 732
- WO-A1-2016/008476
- DE-A1- 102010 038 968
- DE-U1- 202007 000 922

## Beschreibung

Die Erfindung betrifft ein Fachbodenelement für ein Fachbodensystem eines Regals, gemäß dem Oberbegriff des Anspruchs **1.** Die Erfindung betrifft ferner einen Fachbodenrahmen, ein Fachbodensystem und ein Regal.

Ein Fachbodenelement für ein Fachbodensystem eines Regals ist aus der WO 2016/008476 A1 bekannt. Das Fachbodenelement ist dort beispielsweise als längsseitiges Rahmenteil eines Fachbodenrahmens genutzt, welches zusammen mit einem gegenüberliegenden Rahmenteil und zwei Seitenteilen den Fachbodenrahmen eines Fachbodensystems bildet.

Weitere Fachbodenelemente sind aus der EP 1 559 345 A1, der DE 10 2010 038 968 A1, der EP 2 324 732 A1, der DE 20 2007 000 922 U1 und der EP 1 514 493 A1 bekannt.

Eine Aufgabe der Erfindung ist es, wenigstens eine Möglichkeit der Weiterentwicklung eines Fachbodenelements der eingangs genannten Art vorzuschlagen. Ferner sollen ein Fachbodenrahmen, ein Fachbodensystem und ein Regal vorgeschlagen werden, welche für den Einsatz eines solchen weiterentwickelten Fachbodenelements geeignet sind.

Die Aufgabe wird mit einem Fachbodenelement gelöst, welches die Merkmale des Anspruchs 1 aufweist. Zur Lösung der Aufgabe werden darüber hinaus ein Fachbodenrahmen mit den Merkmalen des Anspruchs 13, ein Fachbodensystem mit den Merkmalen des Anspruchs 14 sowie ein Regal mit den Merkmalen des Anspruchs 15 vorgeschlagen. Vorteilhafte Ausführungsformen und/oder Ausgestaltungen und/oder Aspekte der Erfindung ergeben sich aus den Unteransprüchen, der nachfolgenden Beschreibung und den Figuren.

Ein grundlegendes Fachbodenelement, beispielsweise für einen Fachboden oder eine Fachbodeneinheit eines Regals, umfasst eine Oberseite, eine beispielsweise der Oberseite gegenüberliegende Unterseite und einen länglichen Grundkörper. Der Grundkörper weist, im Querschnitt gesehen, zwei Schenkelabschnitte und einen dazwischenliegenden Zwischenabschnitt auf, welcher der Oberseite des Fachbodenelements zugeordnet ist. Die Schenkelabschnitte und der Zwischenabschnitt können Bestandteile eines offenen Hohlquerschnitts des Grundkörpers sein. Alternativ können die Schenkelabschnitte und der Zwischenabschnitt Bestandteil eines geschlossenen Hohlquerschnitts des Grundkörpers sein. Beispielsweise ist der Zwischenabschnitt ausgebildet, um darauf ein als Warenauflage dienendes Bodenelement aufzulagern bzw. aufzusetzen.

Bei dem Fachbodenelement ist vorgesehen, dass der Grundkörper wenigstens eine Durchgangsöffnung aufweist, welche wenigstens einen der Schenkelabschnitte und/oder den Zwischenabschnitt quer zur Längserstreckung des Grundkörpers durchsetzt. Die wenigstens eine Durchgangsöffnung kann schlitzförmig ausgebildet sein. Darunter ist insbesondere zu verstehen, dass die wenigstens eine Durchgangsöffnung länglich und schmal ausgebildet ist. Beispielsweise verläuft die schlitzförmige Durchgangsöffnung mit ihrer Längserstreckung quer zur Längserstreckung des Grundkörpers. Insbesondere ist die wenigstens eine Durchgangsöffnung ausgebildet, als Einstecköffnung für ein Anbauteil und/oder Einbauteil genutzt zu werden, beispielsweise um einen Warentrenner mit einem Einsteckabschnitt darin einzustecken.

Auch können eine Vielzahl solcher Durchgangsöffnungen vorgesehen sein. Beispielsweise sind die Durchgangsöffnungen in Richtung der Längserstreckung des Grundkörpers hintereinanderliegend angeordnet. Sofern die Durchgangsöffnungen jeweils schlitzförmig ausgebildet sind, verlaufen die Durchgangsöffnungen jeweils mit ihrer Längserstreckung quer zur Längserstreckung des Grundkörpers.

Bei dem Fachbodenelement ist im Bereich seiner längsseitigen Enden jeweils wenigstens eine Koppelstelle vorgesehen. Die wenigstens eine Koppelstelle ist eingerichtet, ein Anbauteil und/oder eine Fachbodenkomponente und/oder eine Regalkomponente anzukoppeln, insbesondere zu befestigen.

Ein Gedanke der Erfindung ist es, wenigstens ein Funktionselement vorzusehen, welches im Hinblick auf das Fachbodenelement eine Verstärkungsfunktion ausübt. Dazu weist das Fachbodenelement wenigstens eine Rippe, insbesondere längliche Rippe auf. Die wenigstens eine Rippe ist dem Zwischenabschnitt zugeordnet und weist eine Längserstreckung in Längsrichtung des Grundkörpers auf, also in Richtung der Längserstreckung des Grundkörpers. Beispielsweise erstreckt sich die wenigstens eine Rippe mit ihrer Längserstreckung in Längsrichtung des Grundkörpers durchgehend.

Dadurch ist eine Maßnahme getroffen, um die Steifigkeit des Fachbodenelements zu verbessern und damit das Fachbodenelement gegen einwirkende Kräfte robuster zu machen. Indem die wenigstens eine Rippe sich mit ihrer Längserstreckung in Längsrichtung des Grundkörpers erstreckt, ist eine Maßnahme getroffen, um das Fachbodenelement, insbesondere den Grundkörper, gegen quer zu seiner Längserstreckung wirkende Kräfte zu verstärken und einer etwaigen Biegeverformung entgegenzuwirken. Hierauf zielt auch die Maßnahme ab, die wenigstens eine Rippe dem Zwischenabschnitt des Grundkörpers zuzuordnen, beispielsweise indem die wenigstens eine Rippe an dem Zwischenabschnitt angeordnet oder ausgebildet ist, insbesondere angeformt ist, und beispielsweise von dem Zwischenabschnitt wegsteht.

Sofern die wenigstens eine Durchgangsöffnung den Zwischenabschnitt durchsetzt, sollte zwischen der wenigstens einen Durchgangsöffnung und der Rippe ein als Widerlager nutzbarer Flächenabschnitt vorliegen. Dadurch ist es ermöglicht, dass ein in die wenigstens eine Durchgangsöffnung eingesteckter Einsteckabschnitt eines Anbauteils und/oder Einbauteils, wie beispielsweise eines Warentrenners, in eine Sicherungsposition gebracht werden kann, in der der Einsteckabschnitt gegen Herausziehen aus der wenigstens einen Durchgangsöffnung gesichert ist. Dazu kann der Flächenabschnitt genutzt sein, welcher in der Sicherungsposition als Widerlager für den Einsteckabschnitt dient.

Die wenigstens eine Rippe bildet einen Wandungsabschnitt einer, vorzugsweise länglichen Kammerstruktur, welche sich in Längsrichtung des Grundkörpers erstreckt, insbesondere mit ihrer Längserstreckung in Längsrichtung des Grundkörpers erstreckt. Auch dadurch ist darauf abgestellt, das Fachbodenelement zu verstärken, um es robuster gegen etwaige im Einsatz auftretende Kräfte, beispielsweise Querkräfte, zu machen. Die Kammerstruktur trägt dazu bei, an dem Grundkörper eine Verstärkungsstruktur auszubilden, durch welche dem Fachbodenelement eine verbesserte Steifigkeit zukommt, um etwaigen lastbedingten Verformungen entgegenzuwirken. In diese Richtung zielt ferner die Maßnahme, dass die Kammerstruktur einen der Schenkelabschnitte des Grundkörpers als Wandungsabschnitt umfassen sollte.

Die Kammerstruktur kann eingerichtet sein, als Aufnahme für ein separates, beispielsweise längliches Verstärkungselement zu dienen. Dadurch ist eine Voraussetzung geschaffen, dass eine weitergehende Verstärkungswirkung durch ein zusätzliches, separates Funktionsteil ausgeübt wird, indem die Kammerstruktur zur Aufnahme eines solchen Funktionsteils ausgebildet ist. Insbesondere weist die Kammerstruktur eine Einstecköffnung auf, welche derart angeordnet ist, dass in Längsrichtung des Grundkörpers ein Einstecken des Verstärkungselements möglich ist, also die Einsteckrichtung für das Verstärkungselement in Längsrichtung des Grundkörpers vorliegt.

Die Kammerstruktur kann im Querschnitt offen ausgebildet sein. Alternativ kann die Kammerstruktur im Querschnitt geschlossen ausgebildet sein. Beispielsweise hat die Kammerstruktur einen eckigen, insbesondere mehreckigen Querschnitt. Beispielsweise hat die Kammerstruktur einen viereckigen und/oder rechteckigen Querschnitt. Alternativ kann die Kammerstruktur einen runden, insbesondere kreisrunden Querschnitt aufweisen.

Bei einer Ausführungsform umfasst das Fachbodenelement eine Einsteckaufnahme zur Aufnahme eines Einsteckteils, wie beispielsweise eines Informationsträgers und/oder eines Warenstoppers. Dadurch ist die Voraussetzung geschaffen, dass dem Fachbodenelement zusätzliche Funktionen zukommen, welche durch das Einsteckteil ausgeübt werden. Beispielsweise übt das Einsteckteil eine Funktion als Informationsträger aus. Das Einsteckteil kann dazu als Preisschild ausgebildet sein. Ergänzend oder alternativ kann das Einsteckteil eine Funktion als Warenstopper ausüben. Diese Funktion bietet sich an, wenn das Fachbodenelement ein vorderer Bestandteil eines Fachbodenrahmens ist, welcher in einem Regal schräg angeordnet ist, so dass die Vorderseite des Fachbodenrahmens gegenüber seiner Hinterseite tiefer liegt. Bei einem daraus gebildeten Fachbodensystem ist ein Nachrutschen von auf einer Fachbodenfläche aufgesetzten Waren beabsichtigt, wenn vorneliegende Waren entnommen werden. Durch das Fachbodenelement mit einem in der Einsteckaufnahme aufgenommenen Warenstopper ist ein Anschlag gebildet, um die Rutschbewegung der nachrutschenden Waren zu beenden.

Beispielsweise ist die Einsteckaufnahme zu der Oberseite des Fachbodenelements hin offen, um über die Oberseite das Einsteckteil in die Einsteckaufnahme einzuschieben, so dass also eine Einschieberichtung quer zu der Oberseite vorliegt. Die Einsteckaufnahme weist dazu eine entsprechende Einstecköffnung auf, welche beispielsweise eine Öffnungsfläche hat, die zu der Oberseite hin zumindest teilweise zugewandt ist.

Es kann vorgesehen sein, dass quer zur Einschieberichtung gesehen, die Einsteckaufnahme länglich ausgebildet ist, um eine Einsteckleiste, wie beispielsweise ein leistenförmiges Preisschild und/oder einen leistenförmigen Warenstopper, aufzunehmen. Beispielsweise ist die Einsteckaufnahme gegenüber dem Grundkörper derart angeordnet, dass sich die Einsteckaufnahme mit ihrer Längserstreckung in Längsrichtung des Grundkörpers erstreckt.

Nach einer Ausgestaltung umfasst die Einsteckaufnahme wenigstens zwei Wandungsabschnitte, von denen ein Wandungsabschnitt durch den Grundkörper und der andere Wandungsabschnitt durch einen an dem Grundkörper angebundenen, insbesondere angeformten Materialabschnitt gebildet ist. Beispielsweise ist ein Wandungsabschnitt der Einsteckaufnahme, insbesondere einer der wenigstens zwei Wandungsabschnitte, durch einen der Schenkelabschnitte des Grundkörpers gebildet.

Einer der Schenkelabschnitte des Grundkörpers, insbesondere der eine Schenkelabschnitt, kann zusätzlich einen Wandungsabschnitt der Kammerstruktur bilden. Es ist also der eine der Schenkelabschnitte sowohl als Wandungsabschnitt für die Einsteckaufnahme als auch als Wandungsabschnitt für die Kammerstruktur genutzt. Dies zielt darauf ab, eine möglichst stabile und robuste Struktur für das Fachbodenelement mit einer möglichst einfachen Querschnittsgeometrie zu schaffen.

Auch kann es vorgesehen sein, die Schenkelabschnitte und den Zwischenabschnitt zueinander derart anzuordnen, dass der Grundkörper einen U-förmigen Querschnitt aufweist, welcher in Richtung zu der Unterseite des Fachbodenelements offen ist, also nach unten hin offen ist. Es kann dadurch der Bereich zwischen den beiden Schenkelabschnitten und dem Zwischenabschnitt als Aufnahmeraum bzw. Aufnahmekanal für Anbauteile, Einbauteile oder sonstige Teile beispielsweise des Regals genutzt werden. Beispielsweise können darin elektrische Versorgungsleitungen für eine Beleuchtung oder sonstige elektrische Verbraucher untergebracht werden. Indem der U-förmige Querschnitt nach unten offen ist, ist er im eingebauten Zustand des Fachbodenelements in einem Fachbodenrahmen von außerhalb zugänglich und erreichbar.

Eine mögliche Ausführungsform besteht darin, dass, bezogen auf den Querschnitt des Fachbodenelements, der Grundkörper und die Einsteckaufnahme jeweils eine U-förmige Wandungsstruktur mit einem gemeinsamen Schenkelabschnitt aufweisen, wobei die U-förmige Wandungsstruktur der Einsteckaufnahme nach oben offen und die U-förmige Wandungsstruktur des Grundkörpers nach unten offen sind und der gemeinsame Schenkelabschnitt zur Ausbildung der die Rippe aufweisenden Kammerstruktur genutzt ist. Dadurch lassen sich die vorstehend beschriebenen Vorteile kombinieren. Es ist zum einen begünstigt, aufgrund des gemeinsamen Schenkelabschnitts eine stabile und robuste Struktur für das Fachbodenelement zu schaffen, wobei das Fachbodenelement die besagte Einsteckaufnahme für einen Warenstopper und/oder ein Preisschild und/oder ein sonstiges Einsteckteil hat. Es ist zum anderen der besagte Aufnahmeraum bzw. Aufnahmekanal für Anbauteile, Einbauteile oder sonstige Teile beispielsweise des Regals geschaffen.

Eine weitere mögliche Ausführungsform besteht darin, dass, bezogen auf den Querschnitt des Grundkörpers, die wenigstens eine Koppelstelle im Bereich eines der Schenkelabschnitte angeordnet ist. Insbesondere ist es vorgesehen, dass, bezogen auf den Querschnitt des Grundkörpers, die wenigstens eine Koppelstelle im Bereich eines Endes eines der Schenkelabschnitte, beispielsweise im Bereich eines von dem Zwischenabschnitt abgewandten Endes eines der Schenkelabschnitte, angeordnet ist.

Ergänzend oder alternativ kann, bezogen auf den Querschnitt des Fachbodenelements, die wenigstens eine Koppelstelle im Bereich einer Wandung der Einsteckaufnahme und/oder im Bereich einer Wandung der Kammerstruktur und/oder im Bereich eines Übergangs von dem Grundkörper zu dem einen die Einsteckaufnahme zumindest teilweise bildeten Materialabschnitt und/oder im Bereich eines Übergangs von der Kammerstruktur zu der Einsteckaufnahme vorgesehen sein. Beispielsweise ist die wenigstens eine Koppelstelle im Bereich eines freien Endes des einen Schenkelabschnitts und/oder im Bereich eines Bodens der Einsteckaufnahme angeordnet. Beispielsweise ist die wenigstens eine Koppelstelle im Bereich des gemeinsamen Schenkelabschnitts vorgesehen.

Dadurch ist einem etwaigen Nachgeben der Wandungen der Einsteckaufnahme entgegengewirkt, wenn beispielsweise auf ein in der Einsteckaufnahme befindliches Einsteckteil, wie beispielsweise ein Warenstopper, eine Kraft wirkt. Diese Kraft kann beispielsweise von nachrutschenden Waren ausgehen, wenn das Fachbodenelement einen vorderen Bestandteil eines Fachbodenrahmens bildet, welcher in einem Regalsystem zu seiner Vorderseite hin nach unten geneigt eingebaut ist.

Bei einer weiteren Ausführungsform weist der Grundkörper im Bereich seiner längsseitigen Enden jeweils wenigstens eine weitere Koppelstelle auf, welche eingerichtet ist, daran ein Anbauteil, eine Fachbodenkomponente und/oder eine Regalkomponente anzukoppeln. Beispielsweise ist die wenigstens eine Koppelstelle im Bereich des einen Schenkelabschnitts vorgesehen und es ist die wenigstens eine weitere Koppelstelle im Bereich des anderen Schenkelabschnitts des Grundkörpers vorgesehen. Insbesondere ist die wenigstens eine Koppelstelle und/oder die wenigstens eine weitere Koppelstelle an dem zugehörigen Schenkelabschnitt im Bereich seines freien Endes, also dem Ende angeordnet, welches dem Zwischenabschnitt abgewandt vorliegt, insbesondere nicht an den Zwischenabschnitt angrenzt.

Indem an wenigstens einem der längsseitigen Enden des Grundkörpers wenigstens die beiden Koppelstellen vorgesehen sind und insbesondere relativ zueinander beabstandet vorliegen, beispielsweise in der vorstehend beschriebenen Anordnung relativ zueinander beabstandet vorliegen, ist das Fachbodenelement gegen eine Drehbewegung um seine Längsachse gesichert. Eine solche Situation kann beispielsweise auftreten, wenn beispielsweise über ein in der Einsteckaufnahme befindliches Einsteckteil, wie beispielsweise ein Warenstopper, eine in Bezug auf die Längsachse wirkende Querkraft vorliegt. Diese Querkraft Kraft kann von nachrutschenden Waren ausgehen, wenn das Fachbodenelement einen vorderen Bestandteil eines Fachbodenrahmens bildet, welcher in einem Regalsystem zu seiner Vorderseite hin nach unten geneigt eingebaut ist.

Es kann vorgesehen sein, dass die wenigstens eine Koppelstelle einen sich in Längsrichtung des Grundkörpers längserstreckenden Vorsprung aufweist oder daraus gebildet ist. Alternativ kann die wenigstens eine Koppelstelle eine sich in Längsrichtung des Grundkörpers längserstreckende Vertiefung aufweisen oder daraus gebildet sein. Beispielsweise ist die Vertiefung für eine befestigende Aufnahme eines Verbindungselements zum Anbinden eines Anbauteils und/oder einer Fachbodenkomponente und/oder einer Regalkomponente ausgebildet. Beispielsweise ist die Vertiefung ein Bestandteil eines sich in Längsrichtung des Grundkörpers erstreckenden, insbesondere durchgehenden Hohlraums des Grundkörpers. Beispielsweise ist der Vorsprung zum befestigenden Einführen in eine Aufnahme zum Anbinden eines Anbauteils und/oder einer Fachbodenkomponente und/oder einer Regalkomponente ausgebildet.

Bei dem Fachbodenelement kann es sich um ein Metallteil handeln, welches beispielsweise aus metallischem Material besteht oder metallisches Material aufweist, wobei das Material bzw. das Fachbodenelement beispielsweise korrosionsfest oder zumindest korrosionsarm ist. Beispielsweise handelt es sich bei dem Fachbodenelement um ein Aluminiumteil, welches beispielsweise Aluminium oder eine Aluminiumlegierung aufweist oder daraus besteht. Grundsätzlich kann das Fachbodenelement auch ein Kunststoffteil sein, welches beispielsweise aus einem formstabilen Kunststoff und/oder einem strangpressbaren Kunststoff besteht oder aufweist. Das Fachbodenelement ist aus einem Strangpressprofil gefertigt. Dadurch ist eine kostengünstige Herstellung des Fachbodenelements begünstigt.

Wie bereits vorstehend ausgeführt, ist es ein Gedanke der Erfindung, wenigstens ein Funktionselement vorzusehen, welches im Hinblick auf das Fachbodenelement eine Verstärkungsfunktion ausübt. Nach einer Ausführungsform kann dazu dem Grundkörper ein separates Verstärkungselement zugeordnet sein. Auch dadurch ist eine Maßnahme getroffen, um die Steifigkeit des Fachbodenelements zu verbessern und damit das Fachbodenelement gegen einwirkende Kräfte robuster zu machen.

Insbesondere ist das Verstärkungselement ausgebildet, um den Grundkörper gegen quer zu seiner Längserstreckung wirkende Kräfte zu verstärken. Beispielsweise ist das Verstärkungselement länglich ausgebildet und insbesondere an dem Grundkörper gehalten. Beispielsweise erstreckt sich das Verstärkungselement mit seiner Längserstreckung in Längsrichtung des Grundkörpers. Dadurch sind Maßnahmen getroffen, um einer etwaigen Biegeverformung des Grundkörpers bzw. Fachbodenelements entgegenzuwirken.

Das Verstärkungselement kann ein Metallprofil sein. Beispielsweise ist das Verstärkungselement ein Stahlprofil oder Edelstahlprofil. Zum Schutz vor Korrosion kann das Verstärkungselement mit einer korrosionshemmenden Beschichtung versehen sein. Beispielsweise ist der Querschnitt des Verstärkungselements in Richtung seiner Längserstreckung gleichbleibend oder im Wesentlichen gleichbleibend. Beispielsweise hat das Verstärkungselement einen eckigen, insbesondere mehreckigen Querschnitt. Beispielsweise hat das Verstärkungselement einen viereckigen und/oder rechteckigen Querschnitt. Alternativ kann das Verstärkungselement einen runden, insbesondere kreisrunden Querschnitt aufweisen.

Bei einer Ausführungsform ist das Fachbodenelement mit der vorstehend beschriebenen Kammerstruktur versehen und das Verstärkungselement ist in der Kammerstruktur aufgenommen, insbesondere darin gehalten. Beispielsweise erstreckt sich das Verstärkungselement mit seiner Längserstreckung in der Kammerstruktur in Richtung deren Längserstreckung. Durch die Kammerstruktur und das separate Verstärkungselement sind bei dem Fachbodenelement beide vorstehend beschriebenen Maßnahmen realisiert, um die Steifigkeit des Fachbodenelements zu verbessern.

Nach einem Aspekt der Erfindung ist ein Fachbodenrahmen für einen Fachboden eines Regals vorgesehen. Der Fachbodenrahmen umfasst wenigstens eine Ausführungsform und/oder Ausgestaltung des vorstehend beschriebenen Fachbodenelements, welches als Rahmenteil für den Fachbodenrahmen genutzt ist. Beispielsweise sind das Fachbodenelement und ein gegenüberliegendes gleichartiges oder andersartiges Fachbodenelement vorgesehen, welche mit wenigstens zwei Seitenteilen unter Ausbildung eines Rahmens bzw. eines Innenraums miteinander verbunden sind.

Ein weiterer Aspekt der Erfindung betrifft ein Fachbodensystem für ein Regal. Das Fachbodensystem umfasst wenigstens eine Ausführungsform und/oder Ausgestaltung des vorstehend beschriebenen Fachbodenelements und/oder wenigstens eine Ausführungsform und/oder Ausgestaltung des vorstehend beschriebenen Fachbodenrahmens. Bevorzugt ist ferner wenigstens ein Bodenelement zur Warenauflage vorgesehen.

Durch die Erfindung ist auch ein Regal, beispielsweise ein Rutschregal umfasst. Das Regal weist mindestens ein Fachbodenelement und/oder einen Fachbodenrahmen und/oder ein Fachbodensystem auf, wobei es sich bei dem Fachbodenelement um wenigstens eine Ausführungsform und/oder Ausgestaltung des vorstehend beschriebenen Fachbodenelements, bei dem Fachbodenrahmen um wenigstens eine Ausführungsform und/oder Ausgestaltung des vorstehend beschriebenen Fachbodenrahmens und bei dem Fachbodensystem um wenigstens eine Ausführungsform und/oder Ausgestaltung des vorstehend beschriebenen Fachbodensystems handeln kann.

Weitere Einzelheiten und Merkmale der Erfindung ergeben sich aus der nachfolgenden Beschreibung wenigstens eines Ausführungsbeispiels anhand der Zeichnungen. Es zeigen
- Fig. 1: eine mögliche Ausführungsform eines Fachbodenelements in perspektivischer Darstellung als Ausschnitt eines vorderen Längenabschnitts,
- Fig. 2: das Fachbodenelement der Figur 1 in einer Ansicht auf ein längsseitiges Ende,
- Fig. 3: das Fachbodenelement der Figur 1 zusammen mit einem Verstärkungselement in einer perspektivischen Darstellung,
- Fig. 4: einen Ausschnitt des Fachbodenelements mit dem Verstärkungselement als perspektivischer Teilschnitt,
- Fig. 5: ein Strangpressprofil zur Herstellung des Fachbodenelements der Figur 1 und
- Fig. 6: eine weitere mögliche Ausführungsform eines Fachbodenelements in einer Ansicht auf ein längsseitiges **Ende,** wobei dem Fachbodenelement ein Verstärkungselement zugeordnet **ist.**

Figuren 1 und 2 zeigen - in schematischer Darstellung - eine mögliche Ausführungsform eines Fachbodenelements 1 für einen Fachboden oder ein Fachbodensystem, beispielsweise eines Regals. Das Fachbodenelement 1 ist länglich ausgebildet und hat im Querschnitt gesehen, eine Oberseite 2, eine der Oberseite 2 gegenüberliegende Unterseite 3, eine Vorderseite 4 und eine der Vorderseite 4 gegenüberliegende Rückseite 5. Die Oberseite 2 des Fachbodenelements 1 kann zur Auflagerung eines oder mehrerer als Warenauflage nutzbarer Bodenelemente dienen.

Das Fachbodenelement 1 ist geeignet, um als Rahmenteil für einen (in den Figuren 1 und 2 nicht dargestellten) Fachbodenrahmen genutzt zu sein. Beispielsweise ist das Fachbodenelement 1 als längsseitiges Rahmenteil des Fachbodenrahmens zu verwenden. Beispielsweise bildet das Fachbodenelement 1 mit einem gegenüberliegenden Rahmenteil und zwei Seitenteilen den Fachbodenrahmen. Auf den Fachbodenrahmen kann eine (in den Figuren 1 und 2 nicht dargestellte) Warenauflage aufgelegt bzw. befestigt sein. Dazu kann die Oberseite 2 des Fachbodenelements 1 genutzt sein, gegen welche sich die Warenauflage abstützt.

Das Fachbodenelement 1 weist einen länglichen Grundkörper 6 auf, welcher im Querschnitt gesehen, zwei Schenkelabschnitte 6.1, 6.2 und einen dazwischenliegenden Zwischenabschnitt 6.3 aufweist. Die Schenkelabschnitte 6.1 und 6.2 sowie der Zwischenabschnitt 6.3 können Bestandteil eines offenen Hohlquerschnitts des Grundkörpers 6 sein. Beispielsweise bilden die Schenkelabschnitte 6.1, 6.2 und der Zwischenabschnitt 6.3 einen U-förmigen Querschnitt des Grundkörpers 6 aus. Bevorzugt ist der Zwischenabschnitt 6.3 der Oberseite 2 des Fachbodenelements 1 zugewandt. Bevorzugt ist der Schenkelabschnitt 6.1 der Vorderseite 4 des Fachbodenelements 1 zugewandt. Bevorzugt ist der Schenkelabschnitt 6.2 der Rückseite 5 des Fachbodenelements 1 zugewandt. Bevorzugt ist der Grundkörper 6 nach unten, also zur Unterseite 3 hin offen.

Der Grundkörper 6 weist ferner wenigstens eine Durchgangsöffnung 7 auf, welche einen der Schenkelabschnitte 6.1, 6.2, insbesondere den Schenkelabschnitt 6.2, und/oder den Zwischenabschnitt 6.3 quer zur Längserstreckung des Grundkörpers 6 durchsetzt. Die wenigstens eine Durchgangsöffnung 7 kann schlitzförmig ausgebildet sein. In diesem Fall verläuft deren Längserstreckung dann quer zu der Längserstreckung des Grundkörpers 6. Die wenigstens eine Durchgangsöffnung 7 ist ausgebildet, um als Einstecköffnung für einen Einsteckabschnitt eines Anbauteils und/oder Einbauteils, wie beispielsweise eines Warentrenners, genutzt zu werden.

Um das Anbauteil bzw. Einbauteil flexibel an verschiedenen Stellen des Fachbodenelements 1 anbringen zu können, sind bevorzugt eine Vielzahl von Durchgangsöffnungen 7' in der Art der wenigstens einen Durchgangsöffnung 7 vorgesehen. Die Durchgangsöffnungen 7' sind beispielsweise in Richtung der Längserstreckung des Grundkörpers 6 hintereinanderliegend angeordnet. Sofern die Durchgangsöffnungen 7' schlitzförmig ausgebildet sind, verlaufen die Durchgangsöffnungen 7' jeweils mit ihrer Längserstreckung quer zur Längserstreckung des Grundkörpers 6.

Das Fachbodenelement 1 weist im Bereich seiner längsseitigen Enden 8, 9 jeweils wenigstens eine Koppelstelle 10 auf. Das längsseitige Ende 9 ist in der Figur 1 aufgrund des vorliegenden Ausschnitts nicht ersichtlich, jedoch durch das Bezugszeichnen "9" angedeutet. Die wenigstens eine Koppelstelle 10 ist eingerichtet, daran ein Anbauteil oder eine Fachbodenkomponente oder eine Regalkomponente anzukoppeln. Beispielsweise kann daran das vorstehend beschriebene (in den Figuren 1 und 2 nicht dargestellte) Seitenteil des Fachbodenrahmens angekoppelt werden.

Bei dem Fachbodenelement 1 ist eine Rippe 12 oder ein Rippenelement oder Rippenabschnitt vorgesehen. Die Rippe 12 ist dem Zwischenabschnitt 6.3 zugeordnet. Beispielsweise ist die Rippe 12 ferner zwischen den beiden Schenkelabschnitte 6.1 und 6.2 angeordnet. Bevorzugt steht die Rippe 12 von dem Zwischenabschnitt 6.3 ab, insbesondere von dem Zwischenabschnitt 6.3 nach unten in Richtung zu der Unterseite 3 ab. Bevorzugt ist die Rippe 12 an dem Zwischenabschnitt 6.3 ausgebildet, insbesondere daran angeformt. Die Rippe 12 ist länglich ausgebildet und weist eine Längserstreckung in Längsrichtung des Grundkörpers 6 auf.

Bevorzugt ist die Rippe 12 an dem Zwischenabschnitt 6.3 derart angeordnet, dass zwischen der wenigstens einen Durchgangsöffnung 7 und der Rippe 12 ein Flächenabschnitt 18 vorliegt, welcher als Widerlager genutzt werden kann. Beispielsweise kann dadurch ein Einsteckabschnitt, beispielsweise eines Warentrenners, in die wenigstens eine Einstecköffnung 7 eingesteckt werden und durch eine Bewegung in Richtung zu der Vorderseite 4 des Fachbodenelements 1 in eine Sicherungsposition gebracht werden, in der der Einsteckabschnitt den Materialabschnitt 18 hintergreift und auf diese Art und Weise ein Herausziehen des Einsteckabschnitts aus der wenigstens einen Durchgangsöffnung 7 verhindert ist.

Wie aus dem Ausführungsbeispiel der Figuren 1 und 2 ersichtlich ist, bildet die Rippe 12 einen Bestandteil eines Wandungsabschnitts 20 einer Kammerstruktur 13, welche sich in Längsrichtung des Grundkörpers 6 erstreckt. Bevorzugt umfasst die Kammerstruktur 13 einen weiteren Wandungsabschnitt 15, welcher durch einen der Schenkelabschnitte 6.1, 6.2, insbesondere den Schenkelabschnitt 6.1, gebildet ist. Beispielsweise ist die Kammerstruktur 13, bezogen auf den Querschnitt des Grundkörpers 6, geschlossen ausgebildet. Durch die Rippe 12 und/oder die Kammerstruktur 13 ist eine Maßnahme getroffen, um das Fachbodenelement 1 zu verstärken, insbesondere gegen einwirkende Kräfte quer zur Längserstreckung des Fachbodenelements 1 auszusteifen.

Die wenigstens eine Koppelstelle 10 kann im Bereich eines der Unterseite 3 zugewandten Endes 23 bzw. 24 einer der Schenkelabschnitte 6.1, 6.2 angeordnet sein. Beispielsweise weist der Grundkörper 6, bezogen auf seinen Querschnitt, im Bereich des Endes 23 des einen Schenkelabschnitts 6.1 eine Materialaufdickung 25 auf, an welcher die wenigstens eine Koppelstelle 10 angeordnet oder ausgebildet ist. Beispielsweise ist die wenigstens eine Koppelstelle 10 im Bereich eines Übergangs von dem einen Schenkelabschnitt 6.1 zu dem Wandungsabschnitt 20 angeordnet, welche gemeinsam Bestandteile der Kammerstruktur 13 sind.

Bevorzugt weist das Fachbodenelement 1 im Bereich einer seiner längsseitigen Enden 8, 9 wenigstens eine weitere Koppelstelle 11 auf. Die wenigstens eine weitere Koppelstelle 11 ist bevorzugt eingerichtet, daran ein Anbauteil oder eine Fachbodenkomponente und/oder eine Regalkomponente anzukoppeln. Bevorzugt ist die wenigstens eine weitere Koppelstelle 11 im Bereich des anderen Schenkelabschnitts 6.2, beispielsweise im Bereich seines der Unterseite 3 zugewandten Endes 24, angeordnet. Der Grundkörper 6 kann, bezogen auf seinen Querschnitt, im Bereich des Endes 24 ebenfalls - wie der eine Schenkelabschnitt 6.1 - eine Materialaufwulstung bzw. Materialaufdickung 26 aufweisen, an welcher die wenigstens eine weitere Koppelstelle 11 angeordnet oder ausgebildet ist.

Bevorzugt ist die wenigstens eine Koppelstelle 10 eine sich in Längsrichtung des Grundkörpers 6 erstreckende Vertiefung 19. Beispielsweise ist die Vertiefung 19 ein Bestandteil eines sich in Längsrichtung des Grundkörpers 6 erstreckenden, insbesondere durchgehenden Hohlraums des Grundkörpers 6. In gleicher Weise kann die wenigstens eine weitere Koppelstelle 11 ausgebildet sein.

Bei dem Fachbodenelement 1 kann eine Einsteckaufnahme 14 vorgesehen sein, welche zur Aufnahme eines (in den Figuren 1 und nicht dargestellten) Einsteckteils, wie beispielsweise eines Preisschildes und/oder eines Warenstoppers genutzt werden kann. Bevorzugt ist die Einsteckaufnahme 14 zu der Oberseite 2 des Fachbodenelements 1 hin offen, um über die Oberseite 2 das Einsteckteil in die Einsteckaufnahme 14 gemäß Pfeil E einschieben zu können. Die Aufnahme 14 weist dazu eine Einstecköffnung 21 auf, deren Öffnungsfläche zu der Oberseite 2 hin zumindest teilweise zugewandt ist.

Bevorzugt ist die Einsteckaufnahme 14 quer zur Einschieberichtung gemäß Pfeil E gesehen, länglich ausgebildet. Dadurch ist es begünstigt, eine Einsteckleiste, wie beispielsweise ein leistenförmiges Preisschild **bzw.** einen leistenförmigen Warenstopper, aufzunehmen. Bevorzugt ist die Einsteckaufnahme 14 gegenüber dem Grundkörper 6 derart angeordnet, dass sich die Einsteckaufnahme 14 mit ihrer Längserstreckung in Längsrichtung des Grundkörpers 6 erstreckt.

Beispielsweise ist die Einsteckaufnahme 14 durch wenigstens zwei Wandungsabschnitte gebildet, von denen ein Wandungsabschnitt durch den Grundkörper 6 und der andere Wandungsabschnitt 16 durch einen an dem Grundkörper 6 angebundenen, insbesondere angeformten Materialabschnitt 17 gebildet ist. Beispielsweise handelt es sich bei dem Wandungsabschnitt des Grundkörpers 6 um einen Wandungsabschnitt des einen Schenkelabschnitts 6.1, beispielsweise um den bereits vorstehend beschriebenen Wandungsabschnitt 15, welcher ebenfalls Bestandteil der Kammerstruktur 13 ist.

Figur 3 zeigt das Fachbodenelement 1 in der Darstellung gemäß der Figur 1. Figur 4 zeigt das Fachbodenelement 1 in der perspektivischen Darstellung gemäß der Figur 3, wobei das Fachbodenelement 1 als Ausschnitt über einen Abschnitt in Längsrichtung des Fachbodenelements 1 geschnitten dargestellt ist. In den Figuren 3 und 4 ist dem Fachbodenelement 1 ein separates Verstärkungselement 50 zugeordnet, um die Steifigkeit des Fachbodenelements 1 zu verbessern und damit das Fachbodenelement 1 gegen einwirkende Kräfte robuster zu machen.

Bevorzugt ist das Verstärkungselement 50 ausgebildet, um den Grundkörper 6 gegen quer zu seiner Längserstreckung wirkende Kräfte zu verstärken. Bevorzugt ist das Verstärkungselement 50 dazu länglich ausgebildet. Beispielsweise ist das Verstärkungselement 50 in der Kammerstruktur 13 des Fachbodenelements 1 aufgenommen, insbesondere von einem der längsseitigen Enden 8, 9 ausgehend, in die Kammerstruktur 13 eingeschoben.

Das Verstärkungselement 50 ist beispielsweise ein Metallprofil. Bevorzugt ist das Verstärkungselement 50 im Querschnitt viereckig und/oder rechteckig ausgebildet und erstreckt sich beispielsweise in Richtung seiner Längserstreckung mit gleichbleibendem Querschnitt oder im Wesentlichen gleichbleibendem Querschnitt. Um ein Einführen des Verstärkungselements 50 in die Kammerstruktur 13 zu erleichtern, kann wenigstens eine der Wandungen der Kammerstruktur 13, beispielsweise der Wandungsabschnitt 15 und/oder der eine Schenkelabschnitt 6.1, einen Hinterschnitt 22 aufweisen (Figur 2), um die Anlagefläche für das Verstärkungselement 50 zu verringern.

Das Fachbodenelement 1 ist aus einem Strangpressprofil 40 gefertigt. Figur 5 zeigt ein solches Strangpressprofil 40. Bauteile oder Funktionsabschnitte des Strangpressprofils 40, welche mit den Bauteilen bzw. Funktionsabschnitten des Fachbodenelements 1 der Figuren 1 und 2 identisch oder funktionsgleich sind, sind mit gleichen Bezugszeichen versehen; insofern wird auf die Beschreibung zu dem Fachbodenelement 1 der Figuren 1 und 2 verwiesen.

Das Strangpressprofil 40 ist beispielsweise ein Metallteil, insbesondere ein Aluminiumteil. Das Strangpressprofil 40 weist die bereits vorstehend zu dem Fachbodenelement 1 beschriebenen Funktionsabschnitte auf. Bei dem Strangpressprofil 40 fehlt die wenigstens eine Durchgangsöffnung 7 bzw. die Vielzahl von Durchgangsöffnungen 7', welche quer zur Längserstreckung des Grundkörpers 6 den Zwischenabschnitt 6.3 und/oder wenigstens einen der Schenkelabschnitte 6.1, 6.2 durchsetzt bzw. durchsetzen. Die wenigstens eine Durchgangsöffnung 7 bzw. die Vielzahl von Durchgangsöffnungen 7' wird bzw. werden erst nach Herstellung des Strangpressprofils 40 nachträglich eingearbeitet und auf diese Art und Weise das Fachbodenprofil 1 gemäß der Figuren 1 und 2 hergestellt.

Figur 6 zeigt eine weitere Ausführungsform eines Fachbodenelements 1.2. Bauteile oder Funktionsabschnitte des Fachbodenelements 1.2, welche mit Bauteilen oder Funktionsabschnitten des Fachbodenelements 1 der Figuren 1 und 2 identisch oder funktionsgleich sind, sind mit gleichen Bezugszeichen versehen; insofern wird auf die Beschreibung zu dem Fachbodenelement 1 der Figuren 1 und 2 verwiesen.

Das Fachbodenelement 1.2 unterscheidet sich von dem Fachbodenelement 1 der Figuren 1 und 2 dadurch, dass dem Zwischenabschnitt 6.3 eine Rippe 12.2 zugeordnet ist, insbesondere daran angeordnet ist oder angeformt ist, welche zu der Unterseite 3 von dem Zwischenabschnitt 6.3 absteht. Zusätzlich ist im Bereich des zur Unterseite 3 weisenden Endes 23 des einen Schenkelabschnitts 6.1 ein Wandungsabschnitt 22 vorgesehen, welcher zusammen mit dem einen Schenkelabschnitt 6.1 im unteren Bereich eine Aufnahme bildet. Bevorzugt ist durch den Wandungsabschnitt 22 und der Rippe 12.2 und dem einen Schenkelabschnitt 6.1 eine Aufnahme für das Verstärkungselement 50 gebildet, welches in der Figur 2 ebenfalls dargestellt ist. Insofern bilden der Wandungsabschnitt 22 und die Rippe 12.2 zusammen mit dem einen Schenkelabschnitt 6.1 eine seitlich offene Kammerstruktur aus.

### Bezugszeichenliste

- 1: Fachbodenelement
- 1.2: Fachbodenelement
- 2: Oberseite
- 3: Unterseite
- 4: Vorderseite
- 5: Rückseite
- 6: Grundkörper
- 6.1: Schenkelabschnitt
- 6.2: Schenkelabschnitt
- 6.3: Zwischenabschnitt
- 7: Durchgangsöffnung
- 7': Durchgangsöffnungen
- 8: längsseitiges Ende
- 9: längsseitiges Ende
- 10: Koppelstelle
- 11: Koppelstelle
- 12: Rippe
- 12.2: Rippe
- 13: Kammerstruktur
- 14: Einsteckaufnahme
- 15: Wandungsabschnitt
- 16: Wandungsabschnitt
- 17: Materialabschnitt
- 18: Flächenabschnitt
- 19: Vertiefung
- 20: Wandungsabschnitt
- 21: Einstecköffnung
- 22: Wandungsabschnitt
- 23: Ende
- 24: Ende
- 25: Materialverdickung
- 26: Materialverdickung

- 40: Strangpressprofil

- 50: Verstärkungselement

- E: Pfeil

## Patentansprüche

1. Fachbodenelement (1) für ein Fachbodensystem eines Regals, gefertigt aus einem Strangpressprofil und umfassend
eine Oberseite (2), eine Unterseite (3) und einen länglichen Grundkörper (6),
wobei der Grundkörper (6), im Querschnitt gesehen, zwei Schenkelabschnitte (6.1, 6.2) und einen dazwischenliegenden Zwischenabschnitt (6.3) aufweist und der Zwischenabschnitt (6.3) der Oberseite (2) des Fachbodenelements (1) zugeordnet ist,
wobei der Grundkörper (6) ferner wenigstens eine Durchgangsöffnung (7) aufweist, welche wenigstens einen der Schenkelabschnitte (6.1, 6.2) und/oder den Zwischenabschnitt (6.3) quer zur Längserstreckung des Grundkörpers (6) durchsetzt,
wobei im Bereich der längsseitigen Enden (8, 9) des Fachbodenelements (1) jeweils wenigstens eine Koppelstelle (10) vorgesehen ist, welche eingerichtet ist, ein Anbauteil und/oder eine Fachbodenkomponente und/oder eine Regalkomponente anzukoppeln,
**dadurch gekennzeichnet, dass** wenigstens eine Rippe (12) vorgesehen ist, welche dem Zwischenabschnitt (6.3) zugeordnet ist, eine Längserstreckung in Längsrichtung des Grundkörpers (6) aufweist und einen Wandungsabschnitt (20) einer Kammerstruktur (13) bildet, die sich in Längsrichtung des Grundkörpers (6) erstreckt.

2. Fachbodenelement nach Anspruch 1, wobei die Kammerstruktur (13) einen der Schenkelabschnitte (6.1, 6.2) als Wandungsabschnitt (15) umfasst.

3. Fachbodenelement nach Anspruch 1 oder 2, wobei die Kammerstruktur (13) eingerichtet ist, als Aufnahme für ein separates Verstärkungselement (50) zu dienen.

4. Fachbodenelement nach einem der vorhergehenden Ansprüche, wobei das Fachbodenelement (1) eine Einsteckaufnahme (14) zur Aufnahme eines Einsteckteils, wie beispielsweise eines Preisschildes und/oder eines Warenstoppers, umfasst, wobei die Einsteckaufnahme (14) zu der Oberseite (2) des Fachbodenelements (1) hin offen ist, um über die Oberseite (2) das Einsteckteil in die Einsteckaufnahme (14) einzuschieben.

5. Fachbodenelement nach Anspruch 4, wobei die Einsteckaufnahme (14) wenigstens zwei Wandungsabschnitte (15, 16) umfasst, von denen ein Wandungsabschnitt (15) durch den Grundkörper (6) und der andere Wandungsabschnitt (16) durch einen an dem Grundkörper (6) angebundenen, insbesondere angeformten Materialabschnitt (17) gebildet ist.

6. Fachbodenelement nach Anspruch 4 oder 5, wobei ein Wandungsabschnitt (15) der Einsteckaufnahme (14) durch einen der Schenkelabschnitte (6.1, 6.2) des Grundkörpers (6) gebildet ist.

7. Fachbodenelement nach einem der Ansprüche 4 bis 6, wobei einer der Schenkelabschnitte (6.1, 6.2) des Grundkörpers (6) einen Wandungsabschnitt (15) der Einsteckaufnahme (14) und einen Wandungsabschnitt der Kammerstruktur (13) bildet.

8. Fachbodenelement nach einem der Ansprüche 4 bis 7, wobei, bezogen auf den Querschnitt des Fachbodenelements (1), der Grundkörper (6) und die Einsteckaufnahme (14) eine U-förmige Wandungsstruktur mit einem gemeinsamen Schenkelabschnitt (6.1) aufweisen, wobei die U-förmige Wandungsstruktur der Einsteckaufnahme (14) nach oben offen und die U-förmige Wandungsstruktur des Grundkörpers (6) nach unten offen sind und der gemeinsame Schenkelabschnitt (6.1) zur Ausbildung der die Rippe (12) aufweisenden Kammerstruktur (13) genutzt ist.

9. Fachbodenelement nach einem der vorhergehenden Ansprüche, wobei der Grundkörper (6) im Bereich seiner längsseitigen Enden (8, 9) jeweils wenigstens eine weitere Koppelstelle (11) aufweist, welche eingerichtet ist, daran ein Anbauteil und/oder eine Fachbodenkomponente und/oder eine Regalkomponente anzukoppeln, wobei die wenigstens eine Koppelstelle (10) im Bereich des einen Schenkelabschnitts (6.1) und die wenigstens eine weitere Koppelstelle (11) im Bereich des anderen Schenkelabschnitts (6.2) des Grundkörpers (6) vorgesehen sind.

10. Fachbodenelement nach einem der vorhergehenden Ansprüche, wobei die wenigstens eine Koppelstelle (10) einen sich in Längsrichtung des Grundkörpers (6) längserstreckenden Vorsprung oder eine sich in Längsrichtung des Grundkörpers (6) längserstreckende Vertiefung (19) aufweist.

11. Fachbodenelement nach einem der vorhergehenden Ansprüche, wobei das Fachbodenelement (1) ein Metallteil, insbesondere Aluminiumteil, ist.

12. Fachbodenelement nach einem der Ansprüche 3 bis 11, wobei dem Grundkörper (6) ein separates Verstärkungselement (50) zugeordnet ist.

13. Fachbodenrahmen für ein Fachbodensystem eines Regals, umfassend ein Fachbodenelement (1) nach einem der Ansprüche 1 bis 12, welches als Rahmenteil für den Fachbodenrahmen genutzt ist.

14. Fachbodensystem für ein Regal, umfassend ein Fachbodenelement (1) nach einem der Ansprüche 1 bis 12 und/oder einen Fachbodenrahmen nach Anspruch 13 und wenigstens ein Bodenelement zur Warenauflage.

15. Regal, umfassend wenigstens ein Fachbodenelement (1) nach einem der Ansprüche 1 bis 12 und/oder einen Fachbodenrahmen nach Anspruch 13 und/oder ein Fachbodensystem nach Anspruch 14.

## Claims

1. Shelf element (1) for a shelf system of a rack, manufactured from an extruded profile and comprising
a top side (2), a bottom side (3) and an elongate base body (6),
wherein the base body (6), as seen in cross-section, has two leg sections (6.1, 6.2) and an intermediate section (6.3) disposed therebetween and the intermediate section (6.3) is assigned to the top side (2) of the shelf element (1),
wherein the base body (6) also has at least one passage opening (7), which passes through at least one of the leg sections (6.1, 6.2) and/or the intermediate section (6.3) transverse to the longitudinal extent of the base body (6),
wherein at least one coupling point (10) which is designed to couple an add-on part and/or a shelf component and/or a rack component is provided in the region of each of the longitudinal-side ends (8, 9) of the shelf element (1),
**characterised in that** at least one rib (12) is provided, which is assigned to the intermediate section (6.3), has a longitudinal extent in the longitudinal direction of the base body (6) and forms a wall section (20) of a chamber structure (13), which extends in the longitudinal direction of the base body (6).

2. Shelf element according to claim 1, wherein the chamber structure (13) comprises one of the leg sections (6.1, 6.2) as a wall section (15).

3. Shelf element according to claim 1 or 2, wherein the chamber structure (13) is designed to be used as a receptacle for a separate reinforcing element (50).

4. Shelf element according to one of the preceding claims, wherein the shelf element (1) comprises an insertion receptacle (14) for receiving an inserted part, such as for example a price tag and/or a goods stopper, wherein the insertion receptacle (14) is open towards the top side (2) of the shelf element (1) in order to push the inserted part into the insertion receptacle (14) via the top side (2).

5. Shelf element according to claim 4, wherein the insertion receptacle (14) comprises at least two wall sections (15, 16), of which one wall section (15) is formed by the base body (6) and the other wall section (16) is formed by a material section (17) that is attached to the base body (6), in particular moulded thereon.

6. Shelf element according to claim 4 or 5, wherein a wall section (15) of the insertion receptacle (14) is formed by one of the leg sections (6.1, 6.2) of the base body (6).

7. Shelf element according to one of claims 4 to 6, wherein one of the leg sections (6.1, 6.2) of the base body (6) forms a wall section (15) of the insertion receptacle (14) and a wall section of the chamber structure (13).

8. Shelf element according to one of claims 4 to 7, wherein, in relation to the cross-section of the shelf element (1), the base body (6) and the insertion receptacle (14) have a U-shaped wall structure with a common leg section (6.1), wherein the U-shaped wall structure of the insertion receptacle (14) is open at the top and the U-shaped wall structure of the base body (6) is open at the bottom and the common leg section (6.1) is used to form the chamber structure (13) having the rib (12).

9. Shelf element according to one of the preceding claims, wherein in the region of each of its longitudinal-side ends (8, 9), the base body (6) has at least one further coupling point (11) which is designed to couple an add-on part and/or a shelf component and/or a rack component thereon, wherein the at least one coupling point (10) is provided in the region of one leg section (6.1) and the at least one further coupling point (11) is provided in the region of the other leg section (6.2) of the base body (6).

10. Shelf element according to one of the preceding claims, wherein the at least one coupling point (10) has a projection extending longitudinally in the longitudinal direction of the base body (6) or a recess (19) extending longitudinally in the longitudinal direction of the base body (6).

11. Shelf element according to one of the preceding claims, wherein the shelf element (1) is a metal part, in particular aluminium part.

12. Shelf element according to one of claims 3 to 11, wherein a separate reinforcing element (50) is assigned to the base body (6).

13. Shelf frame for a shelf system of a rack, comprising a shelf element (1) according to one of claims 1 to 12, which is used as frame part for the shelf frame.

14. Shelf system for a rack, comprising a shelf element (1) according to one of claims 1 to 12 and/or a shelf frame according to claim 13 and at least one base element for supporting goods.

15. Rack, comprising at least one shelf element (1) according to one of claims 1 to 12 and/or a shelf frame according to claim 13 and/or a shelf system according to claim 14.

## Revendications

1. Élément de tablette (1) pour un système de tablette d'un rayonnage, réalisé à partir d'un profilé extrudé et comprenant
un côté supérieur (2), un côté inférieur (3) et un corps de base (6) allongé,
ledit corps de base (6), vu en coupe transversale, présentant deux sections de montant (6.1, 6.2) et une section intermédiaire (6.3) entre celles-ci, ladite section intermédiaire (6.3) étant associée au côté supérieur (2) de l'élément de tablette (1),
ledit corps de base (6) présentant en outre au moins une ouverture traversante (7) qui traverse au moins l'une des sections de montant (6.1, 6.2) et/ou la section intermédiaire (6.3) transversalement à l'étendue longitudinale du corps de base (6),
au moins un point de couplage (10) étant prévu dans la région des extrémités longitudinales (8, 9) de l'élément de tablette (1) et conçu pour le couplage d'une pièce rapportée et/ou d'un composant de tablette et/ou d'un composant de rayonnage,
**caractérisé en ce qu'**il est prévu au moins une nervure (12) qui est associée à la section intermédiaire (6.3), qui présente une étendue longitudinale dans le sens longitudinal du corps de base (6) et qui constitue une section de paroi (20) d'une structure de chambre (13) qui s'étend dans le sens longitudinal du corps de base (6).

2. Élément de tablette selon la revendication 1, dans lequel la structure de chambre (13) comprend l'une des sections de montant (6.1, 6.2) comme section de paroi (15).

3. Élément de tablette selon la revendication 1 ou 2, dans lequel la structure de chambre (13) est conçue pour servir de réceptacle pour un élément de renfort (50) séparé.

4. Élément de tablette selon l'une des revendications précédentes, ledit élément de tablette (1) comprenant un réceptacle d'insertion (14) destiné à recevoir une pièce insérée, telle qu'une étiquette de prix et/ou une butée, le réceptacle d'insertion (14) étant ouvert vers le côté supérieur (2) de l'élément de tablette (1) pour permettre l'insertion de la pièce insérée dans le réceptacle d'insertion (14) par le côté supérieur (2).

5. Élément de tablette selon la revendication 4, dans lequel le réceptacle d'insertion (14) comprend au moins deux sections de paroi (15, 16), dont une section de paroi (15) est constituée par le corps de base (6) et l'autre section de paroi (16) est constituée par une section de matériau (17) reliée au corps de base (6), notamment moulée sur celui-ci.

6. Élément de tablette selon la revendication 4 ou 5, dans lequel une section de paroi (15) du réceptacle d'insertion (14) est constituée par l'une des sections de montant (6.1, 6.2) du corps de base (6).

7. Élément de tablette selon l'une des revendications 4 à 6, dans lequel l'une des sections de montant (6.1, 6.2) du corps de base (6) constitue une section de paroi (15) du réceptacle d'insertion (14) et une section de paroi de la structure de chambre (13).

8. Élément de tablette selon l'une des revendications 4 à 7, dans lequel, eu égard à la section transversale de l'élément de tablette (1), le corps de base (6) et le réceptacle d'insertion (14) présentent une structure de paroi en forme de U dotée d'une section de montant (6.1) commune, la structure de paroi en forme de U du réceptacle d'insertion (14) étant ouverte vers le haut et la structure de paroi en forme de U du corps de base (6) étant ouverte vers le bas, et la section de montant (6.1) commune étant utilisée pour former la structure de chambre (13) comportant la nervure (12).

9. Élément de tablette selon l'une des revendications précédentes, dans lequel le corps de base (6) présente, dans la région de ses extrémités longitudinales (8, 9), au moins un autre point de couplage (11) respectif qui est conçu pour le couplage d'une pièce rapportée et/ou d'un composant de tablette et/ou d'un composant de rayonnage, ledit au moins un point de couplage (10) étant prévu dans la région d'une section de montant (6.1) et ledit au moins un autre point de couplage (11) étant prévu dans la région de l'autre section de montant (6.2) du corps de base (6).

10. Élément de tablette selon l'une des revendications précédentes, dans lequel l'au moins un point de couplage (10) présente une saillie s'étendant longitudinalement dans le sens longitudinal du corps de base (6) ou un évidement (19) s'étendant longitudinalement dans le sens longitudinal du corps de base (6).

11. Élément de tablette selon l'une des revendications précédentes, dans lequel l'élément de tablette (1) est une pièce métallique, notamment une pièce en aluminium.

12. Élément de tablette selon l'une des revendications 3 à 11, dans lequel un élément de renforcement (50) séparé est associé au corps de base (6).

13. Cadre de tablette pour un système de tablette d'un rayonnage, comprenant un élément de tablette (1) selon l'une des revendications 1 à 12 utilisé comme pièce de cadre pour le cadre de tablette.

14. Système de tablette pour un rayonnage, comprenant un élément de tablette (1) selon l'une des revendications 1 à 12 et/ou un cadre de tablette selon la revendication 13 et au moins une tablette pour supporter des marchandises.

15. Rayonnage comprenant au moins un élément de tablette (1) selon l'une des revendications 1 à 12 et/ou un cadre de tablette selon la revendication 13 et/ou un système de tablette selon la revendication 14.
